# FASCICULE DE BREVET EUROPEEN

(11) **EP 2 183 996 B1**
(45) Date de publication et mention de la délivrance du brevet: **03.07.2013**
(21) Numéro de dépôt: 09290801.1
(22) Date de dépôt: 20.10.2009
(51) Int. Cl.: A47B 87/02

(54) **Elément de rangement à tiroir(s)**
Aufräummöbel mit Schublade(n)
Storage item with drawer(s)

(30) Priorité: 24.10.2008 FR 0805902
(43) Date de publication de la demande: 12.05.2010
(73) Titulaire: Paperflow, 59260 Lezennes (FR)
(72) Inventeur: Cousin, Benoît, 78770 Auteuil-Le-Roi (FR)
(74) Mandataire: Jaunez, Xavier

(56) Documents cités:
- DE-A1- 1 404 679
- DE-U1- 9 310 844
- US-A- 4 433 882

## Description

La présente invention concerne le domaine des éléments de rangement, tels que ceux couramment utilisés dans un domaine privé ou professionnel.

Il s'agit plus particulièrement d'éléments de rangement du type comportant une caisse de forme parallélépipédique, dans laquelle coulisse au moins un tiroir dans une direction commune.

### ARRIERE PLAN DE L'INVENTION

Il existe depuis très longtemps des éléments de rangement du type précité, qui sont de structure métallique, en bois, ou en matière plastique.

La caisse de l'élément de rangement présente une face avant ouverte, une face arrière, et quatre faces latérales. D'une façon générale, les surfaces intérieures des faces latérales sont garnies de cornières d'appui sur lesquelles s'appuient les tiroirs ou les éléments de roulement desdits tiroirs. Ces cornières d'appui sont soit fixées définitivement à la caisse, par exemple par soudage, soit fixées de façon démontable en utilisant des moyens tels que des moyens de vissage.

On pourra se référer, pour l'arrière-plan technologique, aux documents DE-1 404 679 A1, US-4 433 882 A, et DE-9 310 844 U1.

Cependant, ce type traditionnel d'éléments de rangement reste totalement inadapté à un agencement modulaire de l'intérieur de la caisse.

Tout au plus prévoit-on des successions de cornières d'appui sur la surface intérieure de deux faces latérales verticales en regard associées, de façon à pouvoir choisir la hauteur d'installation d'un tiroir, à la façon d'un plateau d'une armoire. Néanmoins, les possibilités ou combinaisons possibles restent extrêmement limitées.

Il existe donc un besoin d'un élément de rangement multi-modulaire pour son compartimentage interne.

### OBJET DE L'INVENTION

La présente invention a pour but de concevoir un élément de rangement dont la structure permet une modulabilité importante de son agencement interne, ainsi qu'une souplesse d'utilisation quant à son orientation.

L'invention a également pour objet de concevoir un élément de rangement dont la structure à modulabilité interne reste simple, et compatible avec des moyens de fabrication industriels utilisant des techniques de moulage ou d'injection de matière plastique.

### DEFINITION GENERALE DE L'INVENTION

Le problème précité est résolu conformément à l'invention grâce à un élément de rangement comportant une caisse de forme parallélépipédique, dans laquelle coulisse au moins un tiroir dans une direction commune, ladite caisse ayant une face avant ouverte, une face arrière, et quatre faces latérales, ladite caisse étant équipée, sur la surface intérieure de ses quatre faces latérales, de sites de réception de barrettes, chaque site étant agencé pour recevoir une barrette s'étendant dans une direction parallèle à la direction commune de façon à constituer des paires de barrettes en vis-à-vis formant chacune une glissière interne, chaque barrette assurant une fonction d'appui et/ou de guidage pour le ou les tiroirs concernés selon la position horizontale ou verticale de la caisse et selon le nombre de tiroirs utilisés.

On dispose ainsi de multiples possibilités d'agencement de tiroirs pour une même caisse, en particulier à un ou deux tiroirs.

Conformément à un premier mode d'exécution, tous les sites de réception de barrettes sont équipés de barrettes, lesdites barrettes assurant selon le cas une fonction d'appui, une fonction de guidage, ou une fonction d'appui et de guidage, pour le ou les tiroirs concernés.

On pourra prévoir en variante qu'une partie seulement des sites de réception de barrettes sont équipés de barrettes, lesdits sites équipés correspondant aux barrettes assurant une fonction d'appui, ou une fonction d'appui et de guidage.

Avantageusement, chacun des sites de réception de barrettes est agencé pour recevoir une barrette de façon amovible. Le caractère amovible permet une grande souplesse de disposition des barrettes en fonction du type d'agencement désiré.

De préférence alors, chacun des sites de réception de barrettes est constitué par une paire de nervures parallèles en vue de la réception et du maintien de la barrette associée.

Avantageusement encore, les barrettes sont toutes identiques entre elles. En particulier, chaque barrette est constituée par un profilé monobloc présentant sur sa tranche une configuration en forme de U.

Avantageusement, la caisse est équipée, sur la surface intérieure de sa face arrière, de sites de réception d'extrémité de barrettes associés à chacun des sites de réception de barrettes présents sur les faces latérales de ladite caisse.

De préférence encore, les barrettes présentes dans les sites de réception de barrettes associés sont emprisonnées par un cadre frontal fixé sur la caisse au niveau de la face avant ouverte de celle-ci. En particulier, le cadre frontal présente, du côté tourné vers l'intérieur de la caisse, des sites de blocage des extrémités de barrettes associés à chacun des sites de réception de barrettes présents sur les faces latérales de ladite caisse.

Avantageusement alors, le cadre frontal présente, du côté tourné vers l'extérieur de la caisse, une bordure périphérique rentrante destinée à faciliter la préhension du ou des tiroirs au niveau de la face avant de ladite caisse.

Conformément à un mode de réalisation particulièrement intéressant, la caisse est de section rectangulaire, et elle est équipée en surface intérieure d'un site central de réception de barrettes sur chacune de ses petites faces latérales, et de deux sites de réception de barrettes sur chacune de ses grandes faces latérales. En particulier, la section rectangulaire de la caisse a une longueur double de sa largeur, et chaque site de réception de barrette de ses grandes faces latérales est au centre de la demi-longueur correspondante.

De préférence encore, le ou chaque tiroir présente des évidements ou encoches associés au passage des barrettes.

Avantageusement aussi, le ou chaque tiroir est constitué par une caisse de tiroir ouverte supérieurement, dont la face avant est recouverte par un capotage de façade fixé de façon démontable par clipsage.

On pourra alors prévoir que l'élément de rangement selon l'invention est associé en kit à un ensemble d'équipement interne de la caisse comportant six barrettes, quatre tiroirs, et trois capotages de façade, de façon à permettre trois agencements différents en position horizontale et deux agencements différents en position verticale.

D'autres caractéristiques et avantages de l'invention ressortiront plus clairement à la lumière de la description qui va suivre et des dessins annexés.

### BREVE DESCRIPTION DES DESSINS

Il sera fait référence aux figures des dessins annexés, où :
- la figure 1 illustre en perspective un élément de rangement conforme à l'invention, mais dont le tiroir ne permet pas de distinguer l'agencement interne qui permet la modularité intérieure de celui-ci ;
- la figure 2 illustre le même élément sans son tiroir, ce qui permet de distinguer des sites de réception de barrettes ici tous équipés de barrettes ;
- la figure 3 illustre la caisse de l'élément de rangement, sans son cadre frontal de maintien des barrettes ;
- la figure 4 illustre la même caisse sans les barrettes au niveau des sites de réception de barrettes, et subsidiairement sans les barrettes d'angle en quart de cercle ;
- la figure 5 est une coupe selon V-V de la figure 3, permettant de distinguer les sites de réception de barrettes, qui sont ici tous munis de barrettes ;
- les figures 6 et 7 illustrent en perspective une de ces barrettes, lesquelles sont ici toutes identiques entre elles ;
- les figures 8 et 9 sont des vues en perspective du cadre frontal rapporté en face avant de la caisse, et servant à emprisonner les barrettes précitées ;
- la figure 10 est une vue en perspective de la caisse de tiroir ;
- les figures 11 et 12 illustrent en perspective le capotage de façade associé à la caisse de tiroir, et qui est enlevé sur la figure 10 ;
- la figure 13 illustre en vue frontale l'élément de rangement avec le tiroir, sans le cadre frontal de façon à distinguer les sites de réception des barrettes et les barrettes associées ;
- les figures 14, 15 et 16 sont analogues aux figures 10 à 13 et illustrent un agencement à tiroir unique avec une caisse en position verticale ;
- les figures 17 à 19 sont des vues analogues illustrant un agencement horizontal à deux tiroirs superposés, lesdits tiroirs étant toujours insérés dans la même caisse ;
- les figures 20 à 23 illustrent encore une autre variante à deux tiroirs, les mêmes tiroirs pouvant servir indifféremment à un agencement dans une direction verticale comme illustré en figure 22 ou dans une direction horizontale comme illustré en figure 23, et ce toujours avec la même caisse.

### DESCRIPTION DETAILLEE DU MODE DE REALISATION PREFERE DE L'INVENTION

La figure 1 illustre un élément de rangement 1 conforme à l'invention, du type comportant une caisse 2 de forme parallélépipédique, dans laquelle coulisse au moins un tiroir 3 dans une direction commune D. La caisse 2 a une face avant ouverte 4, une face arrière 5, et quatre faces latérales 6, 7, 8, 9. La position de la caisse 2 représentée sur la figure 1 est considérée comme une position horizontale. On verra cependant plus loin qu'il est possible d'agencer un système de tiroir, à un ou plusieurs tiroirs, avec une caisse 2 disposée selon une direction verticale.

Sur la figure 1, on distingue également un cadre frontal 20 qui est fixé sur la caisse 2 au niveau de la face avant ouverte 4 de celle-ci. Dans la vue de la figure 1, qui est à tiroir 3 fermé, on constate que le cadre frontal 20 présente, du côté tourné vers l'extérieur de la caisse 2, une bordure périphérique rentrante 20.1 destinée à faciliter la préhension du tiroir au niveau de la face avant 4 de la caisse. La figure 1 permet également de distinguer des barrettes quart de cercle 10 disposées au niveau des quatre arêtes de la caisse 2 de l'élément de rangement 1.

La figure 2 permet de mieux distinguer l'agencement interne de la caisse 2, qui comporte, conformément à une caractéristique essentielle de l'invention, des sites notés 30 de réception de barrettes, chaque site 30 étant agencé pour recevoir une barrette 31 s'étendant dans une direction parallèle à la direction commune D.

Ainsi, la caisse 2 est équipée, sur la surface intérieure de ses quatre faces latérales 6, 7, 8, 9, de sites 30 de réception de barrettes, chaque site 30 étant agencé pour recevoir une barrette 31 de façon à constituer des paires de barrettes en vis-à-vis formant chacune une glissière interne.

Ainsi qu'on le comprendra mieux par la suite, chaque barrette 31 assure une fonction d'appui et/ou de guidage pour le ou les tiroirs concernés, selon la position horizontale ou verticale de la caisse 2 et selon le nombre de tiroirs utilisés.

La figure 3 permet de mieux distinguer l'extrémité des barrettes 31 qui sont disposées au niveau des sites 30 de réception de barrettes.

Comme cela est mieux visible sur la figure 4, chacun des sites de réception de barrettes 30 est constitué par une paire de nervures parallèles 32 en vue de la réception et du maintien de la barrette associée 31. Ainsi, chacun des sites de réception de barrettes 30 est agencé pour recevoir une barrette 31 de façon amovible.

On pourrait naturellement prévoir que les barrettes 31 soient venues de matière avec les parois latérales de la caisse 2, mais il est plus intéressant de prévoir un montage amovible des barrettes 31 au niveau de tout ou partie des sites de réception de barrettes 30, ceci pour avoir une souplesse optimale dans le cadre de la modularité interne recherchée, et aussi pour une fabrication plus aisée.

Sur la figure 4, on distingue subsidiairement les moyens servant à l'implantation des barrettes d'angle quart de cercle 10, ces moyens étant constitués par une pluralité d'encoches 10.1 séparées les unes des autres par des voiles de mi-épaisseur 10.2, lesdites encoches servant à recevoir des pattes d'encliquetage venues de matière avec le profilé constitutif des barrettes d'angle quart de cercle 10.

La coupe de la figure 5 permet de mieux distinguer l'ensemble des sites 30 de réception de barrettes, ici tous équipés de barrettes 31.

Le nombre et la disposition de ces sites de réception de barrettes pourront naturellement varier, ainsi que cela sera expliqué par la suite.

Les figures 6 et 7 permettent de mieux distinguer la structure des barrettes 31, qui sont, comme cela a été indiqué plus haut, toutes identiques entre elles. Chaque barrette 31 est ainsi constituée par un profilé monobloc, de préférence en matière plastique, présentant sur sa tranche 31.1 une configuration en forme de U. Cette configuration permet, pour les barrettes 31 servant d'appui direct au niveau de la face inférieure de la caisse 2, d'avoir un appui selon deux lignes parallèles, ce qui est préférable à un appui sur une piste large.

La figure 5 permet également de distinguer des sites 32 de réception d'extrémités de barrettes qui sont prévus sur la surface intérieure de la face arrière 5 de la caisse 2, ces sites 32 étant associés à chacun des sites de réception de barrettes 30 présents sur les faces latérales 6, 7, 8, 9 de ladite caisse. De préférence, ces sites de réception 32 seront constitués par un logement parallélépipédique dont l'espace creux correspond à la section de la barrette 31, ces organes étant venus de matière avec la paroi constitutive de la face arrière 5.

Par ailleurs, il est prévu un cadre frontal 20 dont la structure est mieux visible sur les figures 8 et 9. Comme le montre la figure 8, le cadre frontal 20 présente, du côté tourné vers l'intérieur de la caisse 2, des sites 33, 34 de blocage des extrémités de barrettes associés à chacun des sites de réception de barrettes 30 présents sur les faces latérales 6, 7, 8, 9 de ladite caisse. En l'espèce, les sites de blocage précités comportent, pour chaque site de réception de barrettes, un logement de réception 33, et une encoche de butée d'extrémité 34. Ainsi, les barrettes 31 présentes dans les sites de réception de barrettes associées 30 sont toutes emprisonnées par le cadre frontal 20 qui est fixé sur la caisse 2 au niveau de la face avant ouverte 4 de celle-ci au moyen de pattes d'encliquetage 21. La figure 9 permet aussi de mieux distinguer le fait que le cadre frontal 20 présente, du côté tourné vers l'extérieur de la caisse 2, une bordure périphérique rentrante 30.1, laquelle bordure est destinée à faciliter la préhension du ou des tiroirs au niveau de la face avant de ladite caisse.

Comme cela est mieux visible sur la coupe de la figure 5, la caisse 2 est en l'espèce de section rectangulaire, et elle est équipée en surface intérieure d'un site central de réception de barrettes 30 sur chacune de ses petites faces latérales 8, 9, et de deux sites de réception de barrettes 30 sur chacune de ses grandes faces latérales 6, 7. En outre, la section rectangulaire de la caisse 2 a une longueur double de sa largeur, et chaque site de réception de barrette 30 de ses grandes faces latérales 6, 7 est au centre de la demi-longueur correspondante.

Comme on va le voir, cet agencement des sites de réception de barrettes 30, en l'espèce au nombre de six, permet plusieurs combinaisons d'agencement interne avec un ou plusieurs tiroirs, et avec une disposition horizontale ou verticale de la caisse.

Les figures 10 à 13 illustrent un agencement à un seul tiroir, comme illustré sur la figure 1, avec une caisse en position horizontale.

Le tiroir 3 est constitué par une caisse de tiroir 3.1 ouverte supérieurement, dont la face avant est recouverte par un capotage de façade 3.4. Comme cela est mieux visible sur la figure 11, le capotage de façade 3.4 comporte des pattes d'encliquetage 3.5 qui sont reçues dans des fentes associées 3.6 ménagées en face avant de la caisse de tiroir 3.1.

De façon plus importante, on constate que le tiroir 3 présente des évidements ou encoches qui sont associés au passage des barrettes 31. On distingue ainsi deux rainures inférieures 3.2 au niveau du fond du tiroir 3, et deux faces d'appui latérales 3.3, et enfin deux encoches supérieures 3.7 prévues dans la paroi de fond du tiroir.

Si l'on se reporte maintenant à la figure 13, on retrouve le même tiroir, sans son capotage de façade, disposé à l'intérieur de la caisse. Les évidements ou encoches précités 3.2, 3.3, 3.7 se retrouvent ainsi au niveau de chacun des sites de réception de barrettes 30 prévus sur la surface intérieure des quatre faces latérales 6, 7, 8, 9 de la caisse 2 de l'élément de rangement 1.

Si l'on s'intéresse maintenant à la fonction assurée par les barrettes 31 présentes aux sites de réception de barrettes 30, on constate que les barrettes 31 associées à la face supérieure 6 assurent seulement une fonction de guidage. Les barrettes 31 associées aux faces latérales 8, 9 peuvent assurer une fonction de guidage, ou une double fonction d'appui et de guidage. Les barrettes 31 associées à la face inférieure 7 assurent également une fonction de guidage ou une fonction d'appui et de guidage. Pour éviter un appui hyperstatique, on prévoira soit un appui direct au niveau des barrettes 31 des faces latérales 8, 9, auquel cas les barrettes 31 associées à la face inférieure 7 n'assurent qu'un simple guidage, ou en variante on prévoira que les barrettes 31 associées à la face inférieure 7 assurent une double fonction d'appui et de guidage, auquel cas les barrettes 31 associées aux faces latérales 8, 9 n'assurent qu'une fonction de guidage.

Ainsi, bien que l'on ait représenté un cas où chacun des sites de réception de barrettes 30 est équipé d'une barrette 31, on pourra éventuellement prévoir qu'une partie seulement de ces sites de réception de barrettes 30 soit équipée de barrettes, lesdits sites correspondant aux barrettes équipées assurant une fonction d'appui, ou une fonction d'appui et de guidage.

On a également prévu sur la figure 10 une implantation en 3.9 d'un élément de serrure associé au tiroir 3. Dans le cas d'un élément de serrure, le capotage de façade 3.4 présentera alors une ouverture d'accès ici représentée par une ligne pointillée. On distingue également sur la figure 10 des pattes élastiques 3.8 qui servent de façon classique à assurer un verrouillage de butée en position de sortie extrême du tiroir, afin d'éviter que celui-ci ne sorte inopinément de la caisse. Lorsque l'on veut extraire le tiroir 3 de sa caisse 2, il suffit alors d'exercer une pression sur les deux pattes 3.8, afin de réaliser l'opération souhaitée.

Les figures qui suivent vont permettre de mieux comprendre les multiples possibilités de modularité qui sont permises grâce à l'agencement interne de la caisse, qui confère ainsi une modulabilité interne extrêmement intéressante.

Sur les figures 14 à 16, on distingue un tiroir 3' dont les composants portent les mêmes références que pour le tiroir 3 avec l'ajout d'un '.

Comme cela est visible sur la figure 16, ce tiroir 3' est utilisé dans le cadre d'une caisse 2 qui est maintenant disposée verticalement. On constate sur cette figure que l'agencement des sites de réception des barrettes 30 et des barrettes associées 31 est inchangé par rapport à celui qui est représenté sur la figure 13. Le changement d'orientation de la caisse induit naturellement un changement des fonctions d'appui et/ou de guidage assuré par les barrettes 31 concernées. Ainsi, par exemple, la barrette 31 associée à la face 8, qui est devenue la face supérieure de l'élément de rangement, n'intervient que pour une fonction de guidage. Les barrettes 31 associées aux faces verticales 6 et 7 assurent, pour les barrettes supérieures, une fonction de guidage ou une fonction d'appui et de guidage, et pour les barrettes inférieures, une seule fonction de guidage. La barrette 31 associée à la paroi devenue la paroi inférieure 9 assure de la même façon soit une fonction de guidage, soit une fonction d'appui et de guidage. On pourrait dans ce cas, si on le souhaite, supprimer certaines barrettes 31, dont la fonction est réduite à une fonction de guidage, ce qui permettrait d'utiliser la moitié seulement des barrettes.

Les figures 17 à 19 illustrent un autre agencement à deux tiroirs superposés. Les deux tiroirs 3" concernés sont identiques, et l'on distingue la structure de l'un d'entre eux sur les figures 17 et 18, le tiroir 3" présentant des composants analogues à ceux des tiroirs précédents, de sorte que l'on gardera les mêmes références affectées d'un ".

La figure 19 permet ainsi de distinguer un agencement interne à deux tiroirs superposés, avec une caisse 2 disposée horizontalement, l'implantation interne précitée des barrettes restant quant à elle intégralement conservée. Comme précédemment, les barrettes 31 de la face devenue la face supérieure 6 n'assurent qu'une fonction de guidage pour le tiroir 3" supérieur. Les barrettes 31 des parois latérales 8, 9 assurent d'une part une fonction d'appui pour le tiroir 3" supérieur, et une fonction de guidage pour le tiroir 3" inférieur. Les deux barrettes 31 de la face devenue la face inférieure 7 assurent quant à elles une fonction d'appui et de guidage pour le tiroir 3" inférieur.

Les figures 20 à 23 illustrent encore un autre mode d'agencement interne de tiroirs, toujours en conservant les même sites de réception de barrettes 30, en l'espèce au nombre de six. On utilise maintenant des tiroirs de section sensiblement carrée, de sorte que l'on peut disposer deux tels tiroirs 3"' dans la caisse 2 précitée. Chaque tiroir 3"' comporte des composants homologues à ceux des tiroirs précédents 3, 3', 3", et l'on conservera les mêmes références que précédemment affectées d'un "'.

A la différence des agencements précédents à un ou deux tiroirs, le présent agencement permet de disposer deux tiroirs avec deux positions faciales différentes. En effet, sur la figure 22, on constate que l'on a disposé deux tiroirs 3"' superposés, la caisse 2 étant alors en position verticale. Dans ce cas, la barrette 31 associée à la face supérieure 8 n'assure qu'une fonction de guidage pour le tiroir 3"', et les barrettes 31 supérieures associées aux faces latérales 6 et 7 assurent une fonction d'appui et de guidage pour ce tiroir supérieur 3"'. Pour ce qui est du tiroir inférieur 3"', les barrettes inférieures 31 associées aux faces latérales 6,7 assurent une fonction de guidage, ou d'appui et de guidage. De même, la barrette centrale 31 associée à la face devenue la face inférieure 9 assure une position d'appui et de guidage, ou de guidage seul, pour le tiroir inférieur 3"'. Contrairement au tiroir supérieur 3"' pour lequel l'appui est assuré par une paire de barrettes formant une glissière unique, on choisira pour le tiroir inférieur si l'appui est prévu sur les barrettes 31 des parois latérales 6, 7, ou sur la barrette centrale 31 de la paroi inférieure 9.

Comme cela est mieux visible sur la figure 23, on peut avoir un autre agencement en utilisant la même caisse 2 et les deux mêmes tiroirs 3"'. En effet, la caisse 2 est maintenant dans une position horizontale, et les deux tiroirs 3"' ne sont plus superposés comme à la figure 22, mais juxtaposés dans une direction horizontale. Pour le tiroir de gauche 3"', on retrouve une fonction de guidage, pour la barrette 31 supérieure, une fonction de guidage, ou d'appui et de guidage pour l'unique barrette 31 latérale, et une fonction d'appui et de guidage ou de simple guidage pour la barrette 31 inférieure. Il en va de même pour le tiroir de droite 3"'.

On constate ainsi qu'il est possible de prévoir un agencement en kit pour l'élément de rangement de l'invention, avec un ensemble d'équipement interne de la caisse 2 comportant six barrettes 31, quatre tiroirs 3, 3', 3", 3"', et trois capotages de façade 3.4, 3'.4, 3".4 ou 3"'.4. Ces composants permettent de réaliser ainsi trois agencements différents en position horizontale de la caisse, et deux agencements différents en position verticale de ladite caisse. On aura noté à ce titre que le capotage de façade 3'.4 peut être identique au capotage de façade 3.4, à l'emplacement près éventuel du mécanisme de serrure. De même, les capotages 3".4 des deux tiroirs 3", et 3"'.4 deux tiroirs 3"' sont identiques, ce qui favorise la réalisation en kit avec un maximum de rationalité et un minimum de composants.

La structure qui vient d'être décrite ne constitue naturellement qu'un exemple, et l'on pourra prévoir d'autres variantes qui n'ont pas été représentées ici.

Ainsi, par exemple, on pourra prévoir un agencement interne de caisse comportant un nombre supérieur de sites de réception de barrettes, par exemple un nombre de huit, avec une répartition à trois sites pour les grandes faces latérales et un site central pour les petites faces latérales, ou encore en variante à deux sites pour chacune des faces latérales. Ceci permet alors d'envisager encore d'autres combinaisons d'agencement interne, en utilisant par exemple trois tiroirs juxtaposés ou superposés.

On est ainsi parvenu à réaliser une structure d'éléments de rangement qui permet une multi-modularité interne avec de nombreuses combinaisons d'agencement et de dispositions spatiales, et ce tant en position horizontale qu'en position verticale de la caisse de l'élément, avec un nombre très variable de tiroirs.

La structure d'un tel agencement reste également compatible avec des moyens de fabrication de type industriel, et l'utilisation de matière plastique moulée ou injectée.

Enfin, la structure précitée est parfaitement compatible avec une réalisation en kit, qui facilite le transport, et le montage in situ.

L'invention n'est pas limitée aux modes de réalisation qui viennent d'être décrits, mais englobe au contraire toute variante reprenant, avec des moyens équivalents, les caractéristiques essentielles énoncées plus haut.

## Revendications

1. Elément de rangement (1) comportant une caisse (2) de forme parallélépipédique, dans laquelle coulisse au moins un tiroir (3) dans une direction commune (D), ladite caisse ayant une face avant ouverte (4), une face arrière (5), et quatre faces latérales (6, 7, 8, 9), **caractérisé en ce que** la caisse (2) est équipée, sur la surface intérieure de ses quatre faces latérales (6, 7, 8, 9), de sites (30) de réception de barrettes, chaque site (30) étant agencé pour recevoir une barrette (31) s'étendant dans une direction parallèle à la direction commune (D) de façon à constituer des paires de barrettes en vis-à-vis formant chacune une glissière interne, chaque barrette (31) assurant une fonction d'appui et/ou de guidage pour le ou les tiroirs concernés (3, 3', 3", 3"') selon la position horizontale ou verticale de la caisse (2) et selon le nombre de tiroirs utilisés.

2. Elément de rangement selon la revendication 1, **caractérisé en ce que** tous les sites de réception de barrettes (30) sont équipés de barrettes (31), lesdites barrettes assurant selon le cas une fonction d'appui, une fonction de guidage, ou une fonction d'appui et de guidage, pour le ou les tiroirs concernés (3, 3', 3", 3"').

3. Elément de rangement selon la revendication 1, **caractérisé en ce qu'**une partie seulement des sites de réception de barrettes (30) sont équipés de barrettes, lesdits sites équipés correspondant aux barrettes assurant une fonction d'appui, ou une fonction d'appui et de guidage.

4. Elément de rangement selon l'une des revendications 1 à 3, **caractérisé en ce que** chacun des sites de réception de barrettes (30) est agencé pour recevoir une barrette (31) de façon amovible.

5. Elément de rangement selon la revendication 4, **caractérisé en ce que** chacun des sites de réception de barrettes (30) est constitué par une paire de nervures parallèles (32) en vue de la réception et du maintien de la barrette associée (31).

6. Elément de rangement selon l'une des revendications 1 à 5, **caractérisé en ce que** les barrettes (31) sont toutes identiques entre elles.

7. Elément de rangement selon la revendication 6, **caractérisé en ce que** chaque barrette (31) est constituée par un profilé monobloc présentant sur sa tranche (31.1) une configuration en forme de U.

8. Elément de rangement selon l'une des revendications 1 à 7, **caractérisé en ce que** la caisse (2) est équipée, sur la surface intérieure de sa face arrière (5), de sites (32) de réception d'extrémité de barrettes associés à chacun des sites de réception de barrettes (30) présents sur les faces latérales (6, 7, 8, 9) de ladite caisse.

9. Elément de rangement selon l'une des revendications 1 à 8, **caractérisé en ce que** les barrettes (31) présentes dans les sites de réception de barrettes associés (30) sont emprisonnées par un cadre frontal (20) fixé sur la caisse (2) au niveau de la face avant ouverte (4) de celle-ci.

10. Elément de rangement selon la revendication 9, **caractérisé en ce que** le cadre frontal (20) présente, du côté tourné vers l'intérieur de la caisse (2), des sites (33, 34) de blocage des extrémités de barrettes associés à chacun des sites de réception de barrettes (30) présents sur les faces latérales (6, 7, 8, 9) de ladite caisse.

11. Elément de rangement selon la revendication 9 ou la revendication 10, **caractérisé en ce que** le cadre frontal (20) présente, du côté tourné vers l'extérieur de la caisse (2), une bordure périphérique rentrante (20.1) destinée à faciliter la préhension du ou des tiroirs (3, 3', 3", 3"') au niveau de la face avant (4) de ladite caisse.

12. Elément de rangement selon l'une des revendications 1 à 11, **caractérisé en ce que** la caisse (2) est de section rectangulaire, et elle est équipée en surface intérieure d'un site central de réception de barrettes (30) sur chacune de ses petites faces latérales (8, 9), et de deux sites de réception de barrettes (30) sur chacune de ses grandes faces latérales (6, 7).

13. Elément de rangement selon la revendication 12, **caractérisé en ce que** la section rectangulaire de la caisse (2) a une longueur double de sa largeur, et chaque site de réception de barrette (30) de ses grandes faces latérales (6, 7) est au centre de la demi-longueur correspondante.

14. Elément de rangement selon l'une des revendications 1 à 13, **caractérisé en ce que** le ou chaque tiroir (3, 3', 3", 3"') présente des évidements ou encoches (3.2, 3.3, 3.7 ; 3'.2, 3'.3, 3'.7 ; 3".2, 3".3, 3".7 ; 3"'.2, 3"'.3, 3"'.7) associés au passage des barrettes (31).

15. Elément de rangement selon l'une des revendications 1 à 14, **caractérisé en ce que** le ou chaque tiroir (3, 3', 3", 3"') est constitué par une caisse de tiroir (3.1, 3'.1, 3".1, 3"'.1) ouverte supérieurement, dont la face avant est recouverte par un capotage de façade (3.4, 3'.4, 3".4, 3"'.4) fixé de façon démontable par clipsage.

16. Elément de rangement selon les revendications 12 à 15, **caractérisé en ce qu'**il est associé en kit à un ensemble d'équipement interne de la caisse (2) comportant six barrettes (31), quatre tiroirs (3, 3', 3", 3'"'), et trois capotages de façade (3.4, 3'.4, 3".4 ou 3"'.4), de façon à permettre trois agencements différents en position horizontale et deux agencements différents en position verticale.

## Patentansprüche

1. Ordnungselement (1), umfassend ein quaderförmiges Gehäuse (2), in dem mindestens ein Einschubteil (3) in eine gemeinsame Richtung (D) gleitet, wobei das besagte Gehäuse eine offene Vorderseite (4), eine Rückseite (5) und vier Seitenflächen (6, 7, 8, 9) aufweist, **dadurch gekennzeichnet, dass** das Gehäuse auf der Innenfläche seiner vier Seitenflächen (6, 7, 8, 9) mit Stellen (30) zur Aufnahme von Leisten versehen ist, wobei jede Stelle (30) so ausgebildet ist, dass sie eine Leiste (31) aufnimmt, die sich derart parallel zur gemeinsamen Richtung (D) erstreckt, dass gegenüberliegende Leistenpaare gebildet werden, die jeweils eine Innenschiene bilden, wobei jede Leiste (31) eine Auflagefunktion und/oder eine Führungsfunktion für das jeweilige Einschubteil oder die jeweiligen Einschubteile (3, 3', 3", 3"') gemäß der horizontalen oder vertikalen Position des Gehäuses (2) und gemäß der Anzahl der verwendeten Einschubteile gewährleistet.

2. Ordnungselement nach Anspruch 1, **dadurch gekennzeichnet, dass** alle Aufnahmestellen zur Aufnahme von Leisten (30) mit Leisten (31) versehen sind, wobei die besagten Leisten je nach Fall eine Auflagefunktion, eine Führungsfunktion oder eine Auflage- und Führungsfunktion für die jeweiligen Einschubteile (3, 3', 3", 3''') gewährleisten.

3. Ordnungselement nach Anspruch 1, **dadurch gekennzeichnet, dass** nur ein Teil der Stellen für die Aufnahme der Leisten (30) mit Leisten versehen ist, wobei die besagten mit Leisten versehenen Stellen den Leisten entsprechen, die eine Auflagefunktion oder eine Auflage- und Führungsfunktion gewährleisten.

4. Ordnungselement nach einem der Ansprüche 1 bis 3, **dadurch gekennzeichnet, dass** jede Stelle zur Aufnahme von Leisten (30) so ausgebildet ist, dass eine Leiste (31) abnehmbar aufgenommen werden kann.

5. Ordnungselement nach Anspruch 4, **dadurch gekennzeichnet, dass** jede Stelle zur Aufnahme von Leisten (30) aus einem Paar paralleler Rippen (32) gebildet ist zum Aufnehmen und Halten der zugehörigen Leiste (31).

6. Ordnungselement nach einem der Ansprüche 1 bis 5, **dadurch gekennzeichnet, dass** die Leisten (31) alle untereinander identisch sind.

7. Ordnungselement nach Anspruch 6, **dadurch gekennzeichnet, dass** jede Leiste (31) aus einem einstückigen Profil gebildet ist, das an seinem Rand (31.1) eine U-förmige Konfiguration hat.

8. Ordnungselement nach einem der Ansprüche 1 bis 7, **dadurch gekennzeichnet, dass** das Gehäuse (2) auf der Innenfläche seiner Rückseite (5) mit Stellen (32) zur Aufnahme des Endes von Leisten versehen ist, die jeweils den Stellen zur Aufnahme von Leisten (30) zugeordnet sind, die sich auf den Seitenflächen (6, 7, 8, 9) des besagten Gehäuses befinden.

9. Ordnungselement nach einem der Ansprüche 1 bis 8, **dadurch gekennzeichnet, dass** die in den Stellen zur Aufnahme der zugehörigen Leisten (30) vorhandenen Leisten (31) durch einen Frontrahmen (20) eingeschlossen sind, der am Gehäuse (2) in Höhe der offenen Vorderseite (4) von diesem angebracht ist.

10. Ordnungselement nach Anspruch 9, **dadurch gekennzeichnet, dass** der Frontrahmen (20) an der zur Innenseite des Gehäuses (2) gerichteten Seite Stellen (33, 34) zum Arretieren der Enden von Leisten aufweist, die jeweils den Stellen zur Aufnahme von Leisten (30) zugeordnet sind, die sich auf den Seitenflächen (6, 7, 8, 9) des besagten Gehäuses befinden.

11. Ordnungselement nach Anspruch 9 oder 10, **dadurch gekennzeichnet, dass** der Frontrahmen (20) an der zur Außenseite des Gehäuses (2) gerichteten Seite eine zurückspringende Umrandung (20.1) aufweist, die dazu bestimmt ist, das Greifen des Einschubteils oder der Einschubteile (3, 3", 3"', 3"") in Höhe der Vorderseite (4) des besagten Gehäuses zu erleichtern.

12. Ordnungselement nach einem der Ansprüche 1 bis 11, **dadurch gekennzeichnet, dass** das Gehäuse (2) einen rechteckigen Querschnitt aufweist und dass es an der Innenfläche mit einer zentralen Stelle zur Aufnahme von Leisten (30) an jeder seiner kleinen Seitenflächen (8, 9), und mit zwei Stellen zur Aufnahme von Leisten (30) an jeder seiner großen Seitenflächen (6, 7) versehen ist.

13. Ordnungselement nach Anspruch 12, **dadurch gekennzeichnet, dass** der rechteckige Querschnitt des Gehäuses doppelt so lang wie breit ist und dass sich jede Stelle zur Aufnahme von Leisten (30) seiner großen Seitenflächen (6, 7) in der Mitte der entsprechenden Halblänge befindet.

14. Ordnungselement nach einem der Ansprüche 1 bis 13, **dadurch gekennzeichnet, dass** das Einschubteil oder jedes Einschubteil (3, 3', 3", 3''') Aussparungen oder Rillen (3.2, 3.3, 3.7 : 3'.2, 3'.3, 3'.7; 3".2, 3".3, 3".7 ; 3".2, 3".3, 3".7) aufweist, die dem Durchgang der Leisten (31) zugeordnet sind.

15. Ordnungselement nach einem der Ansprüche 1 bis 14, **dadurch gekennzeichnet, dass** das Einschubteil oder jedes Einschubteil (3, 3', 3", 3'") aus einem nach oben offenem Einschub-Gehäuse gebildet ist (3.1. 3'.1, 3".1, 3"'.1), dessen Vorderseite mit einer Außenabdeckung (3.4, 3'.4, 3".4, 3"'.4) abgedeckt ist, die durch Rastmittel lösbar befestigt ist.

16. Ordnungselement nach Ansprüchen 12 bis 15, **dadurch gekennzeichnet, dass** es als Bausatz für eine Innenausstattung des Gehäuses (2) zusammengestellt ist, umfassend sechs Leisten (31), vier Einschubteile (3, 3', 3", 3'") sowie drei Frontabdeckungen (3.4, 3'.4, 3".4 oder 3"'.4) so dass drei unterschiedliche Anordnungen in horizontaler Position und zwei unterschiedliche Anordnungen in vertikaler Position möglich sind.

## Claims

1. Storage element (1) comprising a box (2) of parallelepiped shape, wherein at least one drawer (3) slides in a common direction (D), said box having an open front face (4), a rear face (5), and four side faces (6, 7, 8, 9), **characterized in that** the box (2) is equipped, on the internal surface of its four side faces (6, 7, 8, 9), with sites (30) for receiving rails, each site (30) being adapted to receive a rail (31) extending in a direction parallel to the common direction (D) so as to constitute pairs of face-to-face rails each forming an internal slide, each rail (31) having a support and/or guide function for the drawer or drawers (3, 3', 3", 3"') concerned according to the horizontal or vertical position of the box (2) and the number of drawers used.

2. Storage element according to claim 1, **characterized in that** all the sites (30) receiving rails are equipped with rails (31), said rails providing, as appropriate, a support function, a guide function or a support and guide function for the drawer or drawers (3, 3', 3", 3"') concerned.

3. Storage element according to claim 1, **characterized in that** only some of the sites (30) receiving rails are equipped with rails, said equipped sites corresponding to the rails providing a support function or a support and guide function.

4. Storage element according to any one of claims 1 to 3, **characterized in that** each of the sites (30) receiving rails is adapted to receive a rail (31) detachably.

5. Storage element according to claim 4, **characterized in that** each of the sites (30) receiving rails is constituted by a pair of parallel ribs (32) for receiving and retaining the associated rail (31).

6. Storage element according to any one of claims 1 to 5, **characterized in that** the rails (31) are all identical.

7. Storage element according to claim 6, **characterized in that** each rail (31) is formed by a one-piece structural section having on its edge (31.1) a U-shaped configuration.

8. Storage element according to any one of claims 1 to 7, **characterized in that** the box (2) is equipped on the internal surface of its rear face (5) with rail end receiving sites (32) associated with each of the sites (30) receiving rails present on the side faces (6, 7, 8, 9) of said box.

9. Storage element according to any one of claims 1 to 8, **characterized in that** the rails (31) present in the associated sites (30) receiving rails are trapped by a front frame (20) fixed to the box (2) at the level of the open front face (4) thereof.

10. Storage element according to claim 9, **characterized in that** the front frame (20) has on the side facing the inside of the box (2) sites (33, 34) for locking the ends of rails associated with each of the sites (30) receiving rails present on the side faces (6, 7, 8, 9) of said box.

11. Storage element according to claim 9 or claim 10, **characterized in that** the front frame (20) has on the side facing out of the box (2) a re-entrant peripheral rim (20.1) intended to facilitate gripping the drawer or drawers (3, 3', 3", 3"') at the level of the front face (4) of said box.

12. Storage element according to any one of claims 1 to 11, **characterized in that** the box (2) is rectangular in section and is equipped on an internal surface with a central site (30) receiving rails on each of its smaller side faces (8, 9) and two sites (30) receiving rails on each of its larger side faces (6, 7).

13. Storage element according to claim 12, **characterized in that** the rectangular section of the box (2) has a length double its width and each site (30) receiving rails of its larger side faces (6, 7) is at the centre of the corresponding half-length.

14. Storage element according to any one of claims 1 to 13, **characterized in that** the or each drawer (3, 3', 3", 3"') has recesses or notches (3.2, 3.3, 3.7; 3'.2, 3'.3, 3'.7; 3".2, 3".3, 3".7; 3"'.2, 3"'.3, 3"'.7) associated with the passage of the rails (31).

15. Storage element according to any one of claims 1 to 14, **characterized in that** the or each drawer (3, 3', 3", 3"') is constituted by a drawer box (3.1, 3'.1, 3".1, 3"'.1) open at the top the front face of which is covered by a front panel (3.4, 3'.4, 3".4, 3"'.4) detachably secured by clipping.

16. Storage element according to claims 12 to 15, **characterized in that** it is associated in a kit with a set of internal equipment of the box (2) comprising six rails (31), four drawers (3, 3', 3", 3"') and three front panels (3.4, 3'.4, 3".4 or 3"'.4), so as to allow three different arrangements in a horizontal position and two different arrangements in a vertical position.
